# EUROPÄISCHE PATENTSCHRIFT

(11) **EP 0 959 180 B1**
(45) Veröffentlichungstag und Bekanntmachung des Hinweises auf die Patenterteilung: **31.07.2002**
(21) Anmeldenummer: 98109110.1
(22) Anmeldetag: 19.05.1998
(51) Int. Cl.: E01D 19/06, E04C 5/16

(54) **Verankerungsvorrichtung**
Anchorage device
Dispositif d'ancrage

(43) Veröffentlichungstag der Anmeldung: 24.11.1999
(73) Patentinhaber: Maurer Söhne GmbH & Co. KG, 80807 München (DE)
(72) Erfinder: Buckenauer, Günther, 85598 Baldham (DE)
(74) Vertreter: Grosse, Wolfgang, Dipl.-Ing.

(56) Entgegenhaltungen:
- EP-A- 0 826 848
- AU-B- 528 162
- DE-C- 4 425 037
- US-A- 1 927 388
- US-A- 1 989 811
- US-A- 2 467 115
- US-A- 4 120 066

## Beschreibung

Die Erfindung betrifft eine Verankerungsvorrichtung zum Verankern von Bauteilen in Beton, insbesondere in einer Fahrbahn, mit einem im wesentlichen plattenförmigen Verankerungselement.

Verankerungsvorrichtungen dieser Art sind aus dem Stand der Technik bekannt und werden insbesondere im Brückenbau eingesetzt, beispielsweise, um Stahlrandprofile einer Dehnfuge zu befestigen, wobei die Verankerungsvorrichtung eingegossen wird und das Profil der Dehnfuge bis an die Fahrbahnoberfläche reicht.

Für die Verankerung von Dehnfugenüberbrückungskonstruktionen im Beton des Brückenüberbaus und Brückenwiderlagers werden in den letzten Jahrzehnten im stark belasteten Fahrbahnbereich in verschiedenen Ländern Anker eingesetzt, die aus einer Blechscheibe und einem an diese Blechscheibe angeschweißten Rundstahlbügel bestehen. So ist es aus der DE 4 425 037 bekannt, zur Befestigung des Randprofils einer Dehnfuge die Verankerungsvorrichtung unterhalb des Fahrbahnbelags anzuordnen. Die Dehnfuge erstreckt sich von einem Randprofil über Fugenelemente und Mittelprofile zu einem zweiten Randprofil. Die Randprofile sind mit einer Platte der Verankerungseinheit verschweißt, die Platte wiederum mit einem Bügel, wobei quer zur Fahrbahnrichtung eine Vielzahl mit Bügeln versehener Platten vorgesehen sind. Diese Verankerungsvorrichtung ist aufwendig herzustellen und besitzt eine dem Kraftfluß nur ungenügend angepaßte Querschnittsdimensionierung. Ferner entstehen durch die seitliche Anordnung des Rundstahlbügels zu der Platte ungünstige, problematische Schweißnähte und es treten Biegemomente quer zur Verankerungsvorrichtung auf. EP 0 826 848 A zeigt eine Verankerungsvorrichtung gemäß dem Oberbegriff des Anspruchs 1 der vorliegenden Erfindung.

Es ist daher das Ziel der vorliegenden Erfindung, eine Verankerungsvorrichtung zu schaffen, die rationeller und sicherer herstellbar ist, eine verbesserte Lastabtragung in den Beton, einen besseren Kraftfluß im Anker der Vorrichtung und ein einfaches Montieren von Betonbewehrungseisen ermöglicht.

Dieses Ziel wird durch eine Verankerungsvorrichtung mit den Merkmalen des Anspruches 1 erreicht. Die Erfindung schafft eine Verankerungsvorrichtung zum Verankern von Bauteilen in Beton, die als Blechtafelzuschnitt ausgebildet ist, wobei ein erster Blechscheibenbereich (Grundabschnitt) für den stahlbaumäßigen Anschluß des zu verankernden Bauteils ausgebildet ist und weitere von dem ersten Blechscheibenbereich abzweigende, vorzugsweise schwalbenschwanz- oder T-förmige, mit Hinterschneidungen versehene Blechscheibenbereiche (Verankerungsabschnitte) für die pfahlartige Verankerung im Beton dienen.

Die Erfindung hat den besonderen Vorteil, daß der eigentliche Anker rationell aus Blechtafeln ausgebrannt oder ausgestanzt werden kann und durch seine spezielle Formgebung eine - gegenüber bisher verwendeten Ankern - verbesserte Lastabtragung in den Beton, einen besseren Kraftfluß im Anker selbst und ein erleichtertes Montieren der Bewehrungseisen ermöglicht. Vorzugsweise werden dabei die mit den Hinterschneidungen versehenen Verankerungsabschnitte zum Eingriff von Betonbewehrungen ausgelegt. Ein weiterer Vorteil der Erfindung ist darin zu sehen, daß der stahlbautechnische Anschluß der Verankerungsvorrichtungen an die Dehfugenprofile nach dem Stand der Technik erhalten bleibt.

Einfach herstellbare Varianten zeichnen sich dadurch aus, daß die Verankerungsabschnitte schwalbenschwanzfömig oder T-förmig gestaltet sind, wobei vorzugsweise der Grundabschnitt an einer Seite gestuft ausgebildet ist und/oder eine Anschrägung aufweist.

Weitere vorteilhafte Ausgestaltungen der Erfindung sind den übrigen Unteransprüchen zu entnehmen.

Die Erfindung wird nachfolgend anhand einiger Ausführungsbeispiele mit Bezug auf die beigefügten Zeichnungen näher erläutert. Es zeigen:
- Fig. 1: eine Seitenansicht einer Verankerungsvorrichtung nach einem ersten Ausführungsbeispiel der Erfindung;
- Fig. 2: eine Seitenansicht der puzzle-artigen Anordnung der Blechtafelzuschnitte;
- Fig. 3: eine Seitenansicht einer Verankerungsvorrichtung nach einem zweiten Ausführungsbeispiel der Erfindung; und
- Fig. 4: eine Seitenansicht einer Verankerungsvorrichtung nach einem dritten Ausführungsbeispiel der Erfindung.

Fig. 1 zeigt zur Befestigung des Randprofils 1 einer Dehnfuge 2 eine Verankerungsvorrichtung 3, die unterhalb eines Fahrbahnbelags 4 angeordnet ist. Die Dehnfuge 2 erstreckt sich von dem Randprofil über Fugenelemente und Mittelprofile zu einem weiteren Randprofil, beispielsweise in einer (hier nicht eingezeichneten) Brücke. Das Randprofil 1 ist mit der Verankerungsvorrichtung 3 verschweißt, wobei quer zur Fahrbahnrichtung eine Vielzahl dieser Vorrichtungen vorgesehen ist. Die Verankerungsvorrichtung 3 ist mit Beton 6 vergossen, wobei zwischen Fahrbahnbelag 4 und Beton 6 eine Abdichtung 7 vorgesehen ist.

Pfahlartige, schwalbenschwanzförmige Verankerungsabschnitte 3a der Verankerungsvorrichtung 3 zweigen von einem Grundabschnitt 3b ab, dessen obere Kontur stufenförmig ausgebildet ist. Die der Fuge 2 bzw. dem Randprofil 1 näherliegenden Ankerbereiche, die einer größeren Beanspruchung unterliegen, sind entsprechend kräftiger ausgebildet als die geringer beanspruchten, weiter vom Randprofil entfernten Ankerbereiche. Problematische Schweißnähte, wie sie bei einer Blechscheiben-Rundstahlbügel-Ausführung erforderlich sind, entfallen. Oberhalb und unterhalb des Ankerelementes sind durch die Geometrie der Verankerungsvorrichtung 3 besonders leicht montierbare Betonbewehrungseisen 5 verlegt, die insbesondere in die Hinterschneidungen H der Verankerungsabschnitte 3a eingreifen.

Fig. 2 zeigt die vorteilhafte verschnittfreie, puzzle-artige Verschachtelung der Verankerungsvorrichtungen 3 für den Brennschnitt bei der Herstellung. Der Verankerungsabschnitt 3a und der Grundabschnitt 3b passen jeweils so ineinander, daß ein weitgehend verschnittfreier Blechtafelzuschnitt realisierbar ist. Dabei wird durch einen Brennschnitt die Kontur von zwei Verankerungsvorrichtungen gleichzeitig hergestellt. Durch Brennschneideautomaten mit mehreren Brennern kann auf diese Weise eine äußerst rationelle Herstellung der erfindungsgemäßen Verankerungsvorrichtung 3 erfolgen.

Fig. 3 zeigt analog zur Ausführung der Fig. 1 T-förmig ausgebildete Verankerungsabschnitte 3a. Wie in Fig. 2 ist die verschnittfreie Verschachtelung der Verankerungsvorrichtungen 3 erkennbar.

Fig. 4 zeigt schließlich ein Ausführungsbeispiel mit angeschrägtem Grundabschnitt 3b, das verwendet werden kann, wenn der Beton bis zur Brücken- bzw. Fahrbahnoberfläche reicht, also wenn keine Abdichtung und kein Asphalt an die Dehnfugenkonstruktion anschließen.

### Bezugszeichen

- Randprofil: 1
- Dehnfuge: 2
- Verankerungsvorrichtung: 3
- Verankerungsabschnitt: 3a
- Grundabschnitt: 3b
- Fahrbahnbelag: 4
- Betonbewehrungen: 5
- Beton: 6
- Abdichtung: 7

## Patentansprüche

1. Verankerungsvorrichtung (3) zum Verankern von Bauteilen (1) in Beton (6), insbesondere in einer Fahrbahn, insgesamt scheibenförmig als Blechtafelzuschnitt ausgebildet, mit einem Grundabschnitt (3b) für den Anschluß des zu verankernden Bauteils, **dadurch gekennzeichnet, daß** von dem Grundabschnitt (3b) Verankerungsabschnitte (3a) mit Hinterschneidungen (H) abzweigen, die zum Eingriff von Betonbewehrungen (5) ausgelegt sind, und der Bereich des Grundabschnittes (3b) mit dem Verankerungsabschnitt (3a), der benachbart zum zu verankernden Bauteil (1) liegt, stärker ausgebildet ist als der weiter vom zu verankernden Bauteil entfernte Grundabschnittbereich mit seinem Verankerungsabschnitt.

2. Verankerungsvorrichtung nach Anspruch 1, **dadurch gekennzeichnet, daß** die Verankerungsabschnitte (3a) jeweils die Form eines Schwalbenschwanzes oder eines halben Schwalbenschwanzes aufweisen.

3. Verankerungsvorrichtung nach Anspruch 1, **dadurch gekennzeichnet, daß** die Verankerungsabschnitte (3a) jeweils die Form eines T's oder eines halben T's aufweisen.

4. Verankerungsvorrichtung nach einem der vorstehenden Ansprüche, **dadurch gekennzeichnet, daß** die unter dem zu verankernden Bauteil und dem stärker ausgebildeten Grundabschnittbereich liegende Hinterschneidung (H) im wesentlichen die gleiche Form aufweist wie der weiter entfernt vom zu verankernden Bauteil liegende Verankerungsabschnitt (3a).

5. Verankerungsvorrichtung nach einem der vorstehenden Ansprüche, **dadurch gekennzeichnet, daß** der Grundabschnitt (3b) an einer Seite gestuft ausgebildet ist.

6. Verankerungsvorrichtung nach einem der vorstehenden Ansprüche, **dadurch gekennzeichnet, daß** der Grundabschnitt (3b) angeschrägt ist.

7. Verankerungsvorrichtung nach einem der vorstehenden Ansprüche, **dadurch gekennzeichnet, daß** seine Kontur derart ausgestaltet ist, daß der Zwischenraum zwischen den Verankerungsabschnitten (3a) im wesentlichen die gleiche Form aufweist wie der dem zu verankernden Bauteil näher liegende Verankerungsabschnitt.

8. Verankerungsvorrichtung nach einem der vorstehenden Ansprüche, **dadurch gekennzeichnet, daß** ein Eckbereich des Grundabschnitts (3b) zur Veschweißung mit einem metallischen Randprofil (1) vorgesehen ist.

## Claims

1. Anchoring device (3) for anchoring components (1) in concrete (6), particularly in a roadway, constructed overall in plate form as a sheet panel blank with a basic section (3b) for connection of the component to be anchored, **characterised in that** anchoring sections (3a) having undercuts (H) designed for the engagement of concrete reinforcements (5) branch off from the basic section (3b), and the region of the basic section (3b) with the anchoring section (3a) which lies adjacent to the component (1) to be anchored is of stronger construction than the region of the basic section with its anchoring section lying further from the component to be anchored.

2. Anchoring device as claimed in Claim 1, **characterised in that** the anchoring sections (3a) each have the shape of a dovetail or of half a dovetail.

3. Anchoring device as claimed in Claim 1, **characterised in that** the anchoring sections (3a) each have the shape of a T or of half a T.

4. Anchoring device as claimed in one of the preceding claims, **characterised in that** the undercut (H) lying below the component to be anchored and the stronger region of the basic section has substantially the same shape as the anchoring section (3a) lying further away from the component to be anchored.

5. Anchoring device as claimed in one of the preceding claims, **characterised in that** the basic section (3b) is of stepped construction on one side.

6. Anchoring device as claimed in one of the preceding claims, **characterised in that** the basic section (3b) is chamfered.

7. Anchoring device as claimed in one of the preceding claims, **characterised in that** its contour is designed in such a way that the space between the anchoring sections (3a) has substantially the same shape as the anchoring section lying nearer to the component to be anchored.

8. Anchoring device as claimed in one of the preceding claims, **characterised in that** a corner region of the basic section (3b) is provided for welding to a metal edge profile (1).

## Revendications

1. Dispositif d'ancrage (3) pour ancrer des pièces de construction (1) dans du béton (6), en particulier dans une chaussée, de réalisation globalement discoïdale sous la forme d'un flan découpé dans un panneau de tôle et muni d'un segment d'embase (3b), en vue du rattachement de la pièce de construction devant être ancrée, **caractérisé par le fait que** des segments d'ancrage (3a), bifurquant du segment d'embase (3b), comportent des contre-dépouilles (H) conçues pour la venue en prise d'armatures (5) du béton, et la région du segment d'embase (3b), présentant le segment d'ancrage (3a) occupant une position voisine de la pièce de construction (1) à ancrer, est de réalisation plus massive que la région dudit segment d'embase qui est davantage éloignée de ladite pièce de construction à ancrer, avec son segment d'ancrage.

2. Dispositif d'ancrage selon la revendication 1, **caractérisé par le fait que** les segments d'ancrage (3a) revêtent, respectivement, la forme d'une queue d'aronde ou d'une demi-queue d'aronde.

3. Dispositif d'ancrage selon la revendication 1, **caractérisé par le fait que** les segments d'ancrage (3a) revêtent, respectivement, la forme d'un T ou d'un demi-T.

4. Dispositif d'ancrage selon l'une des revendications précédentes, **caractérisé par le fait que** la contre-dépouille (H) située au-dessous de la pièce de construction à ancrer, et au-dessous de la région du segment d'embase de réalisation plus massive, présente pour l'essentiel la même forme que le segment d'ancrage (3a) occupant une position plus éloignée de ladite pièce de construction à ancrer.

5. Dispositif d'ancrage selon l'une des revendications précédentes, **caractérisé par le fait que** le segment d'embase (3b) est de réalisation étagée d'un côté.

6. Dispositif d'ancrage selon l'une des revendications précédentes, **caractérisé par le fait que** le segment d'embase (3b) est biseauté.

7. Dispositif d'ancrage selon l'une des revendications précédentes, **caractérisé par le fait que** son profil est configuré de façon telle que l'espace intercalaire, entre les segments d'ancrage (3a), présente pour l'essentiel la même forme que le segment d'ancrage plus rapproché de la pièce de construction à ancrer.

8. Dispositif d'ancrage selon l'une des revendications précédentes, **caractérisé par le fait qu'**une zone d'angle du segment d'embase (3b) est prévue pour le soudage avec un profilé marginal métallique (1).
